# FASCICULE DE BREVET EUROPEEN

(11) **EP 0 494 122 B1**
(45) Date de publication et mention de la délivrance du brevet: **10.07.1996**
(21) Numéro de dépôt: 92400002.9
(22) Date de dépôt: 02.01.1992
(51) Int. Cl.: E04B 9/18

(54) **Suspente articulée**
Gelenkaufhängeelement
Pivoting suspension element

(30) Priorité: 04.01.1991 FR 9100063
(43) Date de publication de la demande: 08.07.1992
(73) Titulaire: PLACOPLATRE, F-92500 Rueil Malmaison (FR)
(72) Inventeur: Funten, Marc, F-77290 Mitry Le Neuf (FR); Rivaud, André, F-77360 Vaires sur Marne (FR); Klein, Jean-Pierre, F-92140 Clamart (FR)
(74) Mandataire: CABINET BONNET-THIRION

(56) Documents cités:
- FR-A- 1 221 188
- GB-A- 2 165 915
- GB-A- 2 182 369
- US-A- 2 939 543
- US-A- 3 192 981
- US-A- 3 981 116
- US-A- 4 805 855

## Description

La présente invention concerne d'une manière générale les suspentes du genre comportant, pour la suspension d'un quelconque profilé à un quelconque support, par exemple pour le soutien d'un faux plafond, une tête, propre à être assujettie au support à équiper, un pied, propre à recevoir le profilé à suspendre, et, reliant ce pied à la tête, une tige.

Elle vise plus particulièrement, mais non nécessairement exclusivement, le cas où, pour permettre un réglage en hauteur du pied par rapport à la tête, la tige est une tige filetée, qui est en prise à vissage avec la tête, et avec laquelle le pied est lui-même en prise à vissage.

Le plus souvent, la tête forme une pièce d'un seul tenant.

Pour permettre cependant une certaine inclinaison du pied par rapport à la tête, par exemple pour une implantation sur les chevrons d'une charpente, il a déjà été proposé de réaliser en deux parties cette tête, l'une destinée à être assujettie au support à équiper, l'autre recevant la tige associée, et d'articuler l'une à l'autre ces deux parties.

Mais, avec une telle disposition, les possibilités d'orientation et d'implantation de la suspente restent limitées.

Il en est de même dans la demande de brevet britannique No 2.165.915, dans laquelle le pied de la suspente, en l'espèce un anneau propre à enserrer une canalisation, est articulé à la tige.

Il est connu par ailleurs, par le brevet français No 1.221.188, d'articuler la tige à la tête par l'intermédiaire de tourillons.

Mais, dans ce brevet français, la tige est double et la tête se présente sous la forme d'un caisson, qui est ouvert latéralement à l'une et à l'autre de ses extrémités, et dont le fond, sur lequel portent les tourillons, présente deux fentes, ou rainures, pour le passage des deux tiges.

Il en résulte une réalisation qui est assez complexe et mal aisée à mettre en oeuvre, et dont, de surcroît, et comme précédemment, les possibilités d'orientation et d'implantation sont limitées.

En pratique, le caisson formant la tête de la suspente correspondante ne peut correctement être disposé qu'à plat.

En outre, les tiges peuvent se déplacer dans ce caisson à la faveur des fentes, ou rainures, qu'elles traversent, au détriment de leur position par rapport au support à équiper, et, donc, au détriment de l'éventuel entr'axe suivant lequel elles doivent être implantées.

Il est connu, enfin, par le brevet américain No 3 981 116, une suspente dont la tige est attelée par un pivot à une tête présentant, parallèlement l'une à l'autre, deux ailes.

Mais, dans ce brevet américain, le pivot traverse la tige, et si, par les tourillons qu'il forme par ses extrémités, il s'étend de l'une à l'autre des ailes de la tête, il ne saurait s'étendre librement entre celles-ci sous peine de risquer de leur échapper.

Pour le maintien de ce pivot, il est donc nécessaire de prévoir des moyens spécifiques à cet effet, au prix, comme précédemment, d'une certaine complication.

La présente invention a d'une manière générale pour objet une disposition conduisant au contraire à une réalisation particulièrement simple, dépourvue des inconvénients précités, et susceptible si désiré de multiples possibilités d'implantation.

De manière plus précise, elle a pour objet une suspente, qui est du genre comportant, pour la suspension d'un quelconque profilé à un quelconque support, une tête, propre à être assujettie au support à équiper, un pied, propre à recevoir le profilé à suspendre, et, reliant ce pied à la tête, une tige, cette tige étant attelée à la tête par l'intermédiaire de tourillons s'étendant transversalement par rapport à elle et montés pivotants sur cette tête, la tête présentant, parallèlement l'une à l'autre, deux ailes, les tourillons s'étendant de l'une à l'autre de ces ailes, transversalement par rapport à celles-ci, en étant engagés à tourillonnement dans des perçages de ces ailes, et la tige s'étendant librement entre ces ailes, parallèlement à celles-ci, cette suspente étant d'une manière générale caractérisée en ce que, les deux ailes de la tête étant reliées l'une à l'autre par une traverse, cette traverse présente une échancrure, qui, de largeur suffisante pour le passage de la tige, s'étend globalement parallèlement auxdites ailes, et les tourillons s'étendent librement de l'une à l'autre de celles-ci.

Il en résulte, avantageusement, une grande simplicité de fabrication et de montage pour l'ensemble, celui-ci n'étant formé que d'un nombre minimal de pièces, sans pièce spécifique pour le maintien du croisillon et/ou de la tige par rapport à la tête.

Il en résulte également de nombreuses possibilités d'orientation et d'implantation.

Par exemple, la tête peut aussi bien être implantée verticalement, qu'horizontalement ou de manière plus ou moins inclinée.

En outre, suivant un développement de l'invention, lorsque cette tête est disposée verticalement, la tige peut, au choix, être disposée verticalement ou horizontalement.

Les caractéristiques et avantages de l'invention ressortiront d'ailleurs de la description qui va suivre, à titre d'exemple, en référence aux dessins schématiques annexés sur lesquels :
la figure 1 est une vue en perspective d'une suspente suivant l'invention et du profilé à la suspension duquel elle est destinée ;
la figure 2 est, à l'échelle de la figure 1, une vue en perspective éclatée de la suspente suivant l'invention ;
la figure 3 en est une vue partielle en coupe transversale, suivant la ligne III-III de la figure 1 ;
la figure 4 est une vue en coupe transversale du croisillon qu'elle comporte, suivant la ligne IV-IV de la figure 2 ;
la figure 5 est une vue en coupe transversale de sa tête, suivant la ligne V-V de la figure 2 ;
les figures 6, 7, 8, 9 sont, à échelle inférieure, des vues en élévation, ou en élévation-coupe, qui illustrent diverses possibilités d'implantation de la suspente suivant l'invention ;
la figure 10 est, à l'échelle de la figure 9, une vue de côté correspondant au mode d'implantation représenté sur cette figure 9, suivant la flèche X de celle-ci ;
la figure 11 est une vue de côté analogue à celle de la figure 10, pour un autre mode d'implantation de la suspente suivant l'invention ;
la figure 12 est, à l'échelle de la figure 11, une vue en coupe relative à cet autre mode d'implantation, suivant la ligne XII-XII de la figure 11.

Tel qu'illustré sur ces figures, il s'agit, globalement, de suspendre un quelconque profilé 10 à un quelconque support, qui, par exemple, peut être une poutre 11, figures 6, 9 et 10, une dalle en béton 12, formant plafond, figure 7, un chevron 13, figure 8, ou un mur 14, figures 11 et 12.

Dans la forme de réalisation représentée, le profilé 10 concerné est un profilé en U dont le fond 16 est globalement plat, tout en étant longitudinalement nervuré, et dont les ailes 17 présentent, le long de leur bord libre, des retours en équerre 18 dirigés l'un vers l'autre.

Ce profilé 10 étant bien connu par lui-même, et ne relevant pas de la présente invention, il ne sera pas décrit plus en détail ici.

Pour la suspension d'un tel profilé 10, il est mis en oeuvre, de place en place, le long de celui-ci, des suspentes 20.

Globalement, une telle suspente 20 comporte une tête 21, propre à être assujettie au support 11, 12, 13 ou 14 à équiper, un pied 22, propre à recevoir le profilé 10 à suspendre, et, reliant ce pied 22 à la tête 21, une tige 23.

Dans la forme de réalisation représentée, et de manière connue en soi, la tige 23 est une tige filetée, et, plus précisément, une tige filetée sur toute sa hauteur.

En outre, dans cette forme de réalisation, le pied 22 est un étrier qui présente, d'une part, une platine 25 dotée d'un perçage taraudé 26 par lequel il est en prise à vissage avec la tige 23, et, d'autre part, perpendiculairement à cette platine 25, deux ailes 27, adaptées, par des profils arrondis 28 et des fentes 29, à permettre un encliquetage du profilé 10.

Un tel pied 22 étant lui aussi bien connu par lui-même, il ne sera pas non plus décrit plus en détail ici.

La tige 23 permet de l'ajuster en hauteur par rapport à la tête 21.

Elle est attelée à cette tête 21 par l'intermédiaire de tourillons 30, qui s'étendent transversalement par rapport à elle et qui sont montés pivotants sur la tête 21, en sorte qu'elle est articulée à celle-ci.

En pratique, la tige 23 est en prise à vissage avec un croisillon 32 dont les extrémités forment les tourillons 30.

Dans la forme de réalisation représentée, le croisillon est en forme de gouttière, et sa section transversale est globalement hémi-circulaire.

Pour vissage de la tige 23, il présente, transversalement, dans sa zone médiane, un perçage taraudé 33.

En pratique, ce perçage taraudé 33 s'étend à la faveur d'un bossage cylindrique 34 qui fait saillie radialement sur sa surface extérieure.

La tête 21 se présente elle-même sous la forme d'un étrier en oméga.

Elle présente ainsi parallèlement l'une à l'autre, deux ailes 36, qui sont reliées l'une à l'autre par une traverse 37, et qui, le long de leur bord libre, sont chacune respectivement munies, en équerre, de pattes de fixation 38 propres à l'assujettissement de l'ensemble au support 11, 12, 13 ou 14 à équiper.

Par exemple, et tel que représenté, ces pattes 38 présentent, pour ce faire, un ou plusieurs perçages 39, propres au passage d'un quelconque moyen de fixation, tel que vis 40, pointe ou autre.

Quoi qu'il en soit, elles sont coplanaires.

La distance D1 séparant l'une de l'autre les ailes 36 est sensiblement égale au diamètre extérieur du bossage 34 du croisillon 32, tout en étant légèrement supérieur à celui-ci.

Suivant l'invention, les tourillons 30 s'étendent librement de l'une à l'autre de ces ailes 36, transversalement par rapport à celles-ci, en étant engagé à tourillonnement dans des perçages 41 de ces ailes 36 de section transversale circulaire complémentaire de leur propre section transversale.

De même, la tige 23 s'étend librement entre les ailes 36, parallèlement à celles-ci.

En pratique, la distance D1 est au plus égale au triple du diamètre D2 de cette tige 23.

Pour la mise en place du croisillon 32 formant les tourillons 30, l'une des ailes 36 présente, en bordure de son perçage 41, une découpe 42 propre au passage du bossage 34 de ce croisillon 32.

Préférentiellement, et tel que représenté, cette découpe 42 s'étend, en oblique, du côté du perçage 41 concerné opposé à la traverse 37.

Enfin, dans la forme de réalisation représentée, la traverse 37 présente une échancrure 43 à bords parallèles, qui, de largeur suffisante pour le passage de la tige 23, s'étend globalement parallèlement aux ailes 36.

En pratique, le fond borgne 44 de cette échancrure 43 est au profil de la tige 23, en étant donc hémi-circulaire, et son centre C2 est sensiblement à niveau avec celui C1 des perçages 41 des ailes 36.

Pour le montage d'une suspente 20 ainsi constituée, il convient tout d'abord d'engager les tourillons 30 dans les perçages 41 des ailes 36 de la tête 21, en inclinant légèrement, tel que schématisé en traits interrompus sur la figure 2, le croisillon 32 qui les forment, pour que le bossage 34 de ce croisillon 32 puisse franchir la première de ces ailes 36 à la faveur de la découpe 42 prévue à cet effet dans celle-ci.

Le bossage 34 du croisillon 32 s'étendant dès lors entre les ailes 36 de la tête 21, il assure par lui-même de manière suffisante pour la suite des opérations le maintien de ce croisillon 32 par rapport à cette tête 21.

Il suffit, ensuite, de visser dans le perçage taraudé 33 de ce croisillon 32 la tige filetée 23, et de visser sur celle-ci le pied 22.

Tel que représenté sur les figures 6 et 7, la tête 21 d'une suspente 20 suivant l'invention peut être disposée horizontalement sur la surface inférieure du support à équiper, une poutre 11 par exemple, figure 6, ou une dalle en béton 12 formant plancher, figure 7.

Mais, tel qu'illustré à la figure 8, elle peut également être disposée en oblique, par exemple sur la surface inférieure d'un chevron 13.

Par simple gravité, la tige 23 s'oriente alors verticalement, par pivotement du croisillon 32 sur la tête 21.

Le profilé 10 est ainsi disposé horizontalement, avec son fond 16 horizontal.

Tel que représenté sur les figures 9 à 12, la tête 21 de la suspente 20 suivant l'invention peut également être disposée verticalement sur le support à équiper, en étant par exemple rapportée sur l'un des flancs d'une poutre 11, figures 9 et 10, ou sur un mur 14, figures 11 et 12.

Dans le premier cas, qui correspond à la suspension d'un profilé 10 qui, comme précédemment, est disposé horizontalement, avec son fond 16 horizontal, la tête 21 est disposée de manière à ce que la concavité de l'échancrure 43 affectant sa traverse 37 soit orientée vers le bas, et, comme précédemment, la tige 23 s'oriente elle-même verticalement par simple gravité.

Dans le deuxième cas, qui peut correspondre aussi bien à la suspension d'un profilé 10 disposé horizontalement, avec alors toutefois son fond 16 vertical, tel que représenté, qu'à la fixation d'un profilé 10 disposé verticalement, la tête 21 est disposée de manière à ce que la concavité de l'échancrure 43 affectant sa traverse 37 soit orientée vers le haut.

La tige 23 vient alors reposer sur le fond 44 de cette échancrure 43, et elle est ainsi maintenue horizontalement.

## Revendications

1. Suspente comportant, pour la suspension d'un quelconque profilé à un quelconque support, une tête (21), propre à être assujettie au support à équiper, un pied (22), propre à recevoir le profilé à suspendre, et, reliant ledit pied (22) à ladite tête (21), une tige (23), ladite tige (23) étant attelée à ladite tête (21) par l'intermédiaire de tourillons (30) s'étendant transversalement par rapport à elle et montés pivotants sur cette tête (21), la tête (21) présentant, parallèlement l'une à l'autre, deux ailes (36), les tourillons (30) s'étendant de l'une à l'autre de ces ailes (36), transversalement par rapport à celles-ci, en étant engagés à tourillonnement dans des perçages (41) de ces ailes (36), et la tige (23) s'étendant librement entre ces ailes (36), parallèlement à celles-ci, caractérisée en ce que, les deux ailes (36) de la tête (21) étant reliées l'une à l'autre par une traverse (37), ladite traverse (37) présente une échancrure (43), qui, de largeur suffisante pour le passage de la tige (23), s'étend globalement parallèlement auxdites ailes (36), et les tourillons (30) s'étendent librement de l'une à l'autre de celles-ci.

2. Suspente suivant la revendication 1, caractérisée en ce que la tige (23) est en prise avec un croisillon (32) dont les extrémités forment les tourillons (30).

3. Suspente suivant la revendication 2, caractérisée en ce que le croisillon (32) est en forme de gouttière.

4. Suspente suivant l'une quelconque des revendications 1 à 3, caractérisée en ce que la distance séparant l'une de l'autre les deux ailes (36) de la tête (21) est au plus égale au triple du diamètre de la tige (23).

5. Suspente suivant l'une quelconque des revendications 1 à 4, caractérisée en ce que le fond (44) de l'échancrure (43) est au profil de la tige (23), et son centre (C2) est sensiblement à niveau avec celui (C1) des perçages (41) des ailes (36).

6. Suspente suivant l'une quelconque des revendications 1 à 5, caractérisée en ce que la tige (23) est une tige filetée et elle est en prise à vissage avec le croisillon (32).

7. Suspente suivant la revendication 6, caractérisée en ce que, à la faveur d'un bossage (34) qui, en saillie sur sa surface extérieure, s'étend entre les ailes (36) de la tête (21), le croisillon (32) présente transversalement un perçage taraudé (33).

8. Suspente suivant la revendication 7, caractérisée en ce que l'une des ailes (36) de la tête (21) présente, en bordure de son perçage (41), une découpe (42) propre au passage du bossage (34) du croisillon (32).

9. Suspente suivant la revendication 8, caractérisée en ce que ladite découpe (42) s'étend du côté dudit perçage (41) opposé à la traverse (37).

10. Suspente suivant l'une quelconque des revendications 1 à 9, caractérisée en ce que la tête (21) se présente sous la forme d'un étrier en oméga.

11. Suspente suivant la revendication 10, caractérisée en ce que les ailes (36) de la tête (21) sont chacune respectivement munies, en équerre, le long de leur bord libre, de pattes de fixation (38) coplanaires.

## Patentansprüche

1. Hänger, umfassend, für die Aufhängung eines beliebigen Profiles an einer beliebigen Struktur, einen Kopf (21), welcher vorgesehen ist, der auszurüstenden Struktur zugeordnet zu werden, einen Fuß (22), welcher vorgesehen ist, um ein aufzuhängendes Profil aufzunehmen, und einen Schaft (23), welcher den Fuß (22) mit dem Kopf (21) verbindet, wobei der Schaft (23), welcher mittels Zapfen (30) mit dem Kopf (21) gekoppelt ist, welche sich quer bezüglich des Schaftes erstrecken und schwenkbar an dem Kopf (21) montiert sind, wobei der Kopf (21) zwei parallel zueinander verlaufende Flügel (36) aufweist, wobei Zapfen (30) sich von dem einen zu dem anderen dieser Flügel (36) erstrecken, quer bezüglich dieser, wobei sie in lagermäßigem Eingriff in Bohrungen (41) der Flügel (36) sind, wobei sich der Schaft (23) frei zwischen den Flügeln (36) erstreckt, parallel zu ihnen, dadurch gekennzeichnet, daß die zwei Flügel (36) des Kopfes (21) miteinander über eine Traverse (37) verbunden sind, wobei die Traverse (37) eine bogenförmige Aussparung (43) aufweist, welche von ausreichender Breite für den Durchgang des Schaftes (23) sich global parallel zu den Flügeln (36) erstreckt, wobei sich die Zapfen (30) frei von dem einen zu dem anderen dieser erstrecken.

2. Hänger gemäß Anspruch 1, dadurch gekennzeichnet, daß der Schaft (23) in Eingriff ist mit einem Kreuz (32), dessen Enden die Zapfen (30) bilden.

3. Hänger gemäß Anspruch 2, dadurch gekennzeichnet, daß das Kreuz (32) die Form einer Rinne aufweist.

4. Hänger gemäß einem der Ansprüche 1 bis 3, dadurch gekennzeichnet, daß der Abstand, welcher den einen von dem anderen der zwei Flügel (36) des Kopfes (21) trennt, maximal dem dreifachen Durchmesser des Schaftes (23) entspricht.

5. Hänger gemäß einem der Ansprüche 1 bis 4, dadurch gekennzeichnet, daß der Boden (44) der bogenförmigen Aussparung (43) das Profil des Schaftes (23) aufweist, wobei ihre Mitte (C2) praktisch mit der Mitte (C1) der Bohrungen (41) der Flügel (36) nivelliert ist.

6. Hänger gemäß einem der Ansprüche 1 bis 6, dadurch gekennzeichnet, daß der Schaft (23) ein gewindeter Schaft ist, wobei er in verschraubtem Eingriff mit dem Kreuz (32) ist.

7. Hänger gemäß Anspruch 6, dadurch gekennzeichnet, daß für eine Ausbuchtung (43), welche vorspringend an der äußeren Fläche sich zwischen den Flügeln (36) des Kopfes (21) erstreckt, das Kreuz (32) eine quer verlaufende gewindete Bohrung (33) aufweist.

8. Hänger gemäß Anspruch 7, dadurch gekennzeichnet, daß einer der Flügel (36) des Kopfes (21) am Rand seiner Bohrung (41) einen Ausschnitt (42) aufweist, vorgesehen für den Durchgang der Ausbuchtung (34) des Kreuzes (32).

9. Hänger gemäß Anspruch 8, dadurch gekennzeichnet, daß der Ausschnitt (42) sich an der Seite der Bohrung (41) gegenüberliegend der Traverse (37) erstreckt.

10. Hänger gemäß einem der Ansprüche 1 bis 9, dadurch gekennzeichnet, daß der Kopf (21) die Form eines Omega-förmigen Steigbügels aufweist.

11. Hänger gemäß Anspruch 10, dadurch gekennzeichnet, daß die Flügel (36) des Kopfes (21) jeweils entlang ihres freien Randes mit koplanaren gewinkelten Befestigungsschenkeln (38) versehen sind.

## Claims

1. A suspension assembly comprising, for suspending any shaped member from any support, a head (21) capable of being fixed to the support to be equipped therewith, a base member (22) capable of receiving the shaped member to be suspended and a rod (23) connecting said base member (22) to said head (21), said rod (23) being coupled to said head (21) by way of journals (30) extending transversely with respect thereto and mounted pivotably on said head (21), the head (21) having two limbs (36) in parallel relationship with each other, the journals (30) extending from one of said limbs (36) to the other transversely with respect thereto, being engaged pivotably in apertures (41) in said limbs (36), and the rod (23) extending freely between said limbs (36) parallel thereto, characterised in that, the two limbs (36) of the head (21) being connected to each other by a transverse portion (37), said transverse portion (37) has a recess (43) which, being of sufficient width for the rod (23) to pass therethrough, extends generally parallel to said limbs (36), and the journals (30) extend freely from one thereof to the other.

2. A suspension assembly according to claim 1 characterised in that the rod (23) is in engagement with a cross piece (32) whose ends form the journals (30).

3. A suspension assembly according to claim 2 characterised in that the cross piece (32) is of a gutter-like shape.

4. A suspension assembly according to any one of claims 1 to 3 characterised in that the distance separating the two limbs (36) of the head (21) from each other is at most equal to treble the diameter of the rod (23).

5. A suspension assembly according to any one of claims 1 to 4 characterised in that the bottom (44) of the recess (43) is of the same profile as the rod (23) and its centre (C2) is substantially level with that (C1) of the apertures (41) in the limbs (36).

6. A suspension assembly according to any one of claims 1 to 5 characterised in that the rod (23) is a screwthreaded rod and it is in screwthreaded engagement with the cross piece (32).

7. A suspension assembly according to claim 6 characterised in that, by means of a boss (34) which, in projecting relationship from its outside surface, extends between the limbs (36) of the head (21), the cross piece (32) transversely has a threaded aperture (33).

8. A suspension assembly according to claim 7 characterised in that at the edge of its aperture (41), one of the limbs (36) of the head (21) has a cut-out portion (42) for the boss (34) of the cross piece (32) to pass therethrough.

9. A suspension assembly according to claim 8 characterised in that said cut-out portion (42) extends at the side of said aperture (41) which is opposite to the transverse portion (37).

10. A suspension assembly according to any one of claims 1 to 9 characterised in that the head (21) is in the form of an omega-shaped stirrup.

11. A suspension assembly according to claim 10 characterised in that the limbs (36) of the head (21) are each respectively provided at right angles along their free edges with co-planar fixing lugs (38).
